# EUROPÄISCHE PATENTSCHRIFT

(11) **EP 1 582 683 B1**
(45) Veröffentlichungstag und Bekanntmachung des Hinweises auf die Patenterteilung: **30.09.2009**
(21) Anmeldenummer: 05006575.4
(22) Anmeldetag: 24.03.2005
(51) Int. Cl.: E06B 1/36, E06B 3/22

(54) **Rahmenprofil-Baugruppe**
Set of elements for profiled frame
Ensemble d'éléments pour cadres profilé

(30) Priorität: 30.03.2004 DE 202004005206 U
(43) Veröffentlichungstag der Anmeldung: 05.10.2005
(73) Patentinhaber: REHAU AG + Co, 95111 Rehau (DE)
(72) Erfinder: Nägel, Bernhard, 91301 Forchheim (DE); Büttel, Bernhard, 96117 Memmelsdorf (DE); Melzer, Klaus, 91099 Poxdorf (DE)

(56) Entgegenhaltungen:
- DE-A1- 3 319 876
- DE-A1- 19 960 417
- GB-A- 2 358 038

## Beschreibung

Die Erfindung betrifft eine Rahmenprofil-Baugruppe nach dem Oberbegriff des Anspruchs 1.

Eine derartige Rahmenprofil-Baugruppe ist durch offenkundige Vorbenutzung bekannt. Darüber hinaus zeigt jede einzelne der DE-A-1 996 0417 oder DE-A-3319876 eine solche Rahmenprofil-Baugruppe. Insbesondere was die Tauwasserfreiheit im Innen-Eckbereich des Eck-Verbindungsprofils angeht, besteht bei diesen bekannten Rahmenprofil-Baugruppen noch Verbesserungsbedarf.

Es ist daher die Aufgabe der vorliegenden Erfindung, eine Rahmenprofil-Baugruppe der vorgenannten Art derart weiterzubilden, dass sie erhöhten Anforderungen an die Tauwasserfreiheit insbesondere im Innen-Eckbereich des Eck-Verbindungsprofils gerecht wird.

Diese Aufgabe wird erfindungsgemäß gelöst durch eine Rahmenprofil-Baugruppe mit den Merkmalen des Kennzeichnungsteils des Anspruchs 1.

Erfindungsgemäß wurde erkannt, dass ein Überstand des Verbindungsprofils im Innen-Eckbereich über die Innenwände der Rahmenprofile die Möglichkeit einer aufgrund der erhöhten Bautiefe verbesserten Wärmedämmung zwischen der Außen- und der Innenseite der Rahmenprofil-Baugruppe schafft. Bei einem gegebenen Temperatur-Gradienten über die gesamte Bautiefe der Rahmenprofil-Baugruppe führt dies dazu, dass bei einer vorgegebenen Außentemperatur die Temperatur im Innen-Eckbereich der erfindungsgemäßen Rahmenprofil-Baugruppe im Vergleich zu einem nicht über die Innenwände der Rahmenprofile überstehenden Verbindungsprofil höher ist. Aufgrund dieser höheren Temperatur ist die Gefahr der Ausbildung von Tauwasser im Innen-Eckbereich des Eck-Verbindungsprofils reduziert. Insgesamt wird im Eckbereich der Rahmenprofil-Baugruppe die diagonale Wärmedurchgangsstrecke erhöht, was die Wärmedämmung verbessert.

Eine Mehrzahl von Profilkammern nach Anspruch 2 reduziert die thermische Konvektion innerhalb des Eck-Verbindungsprofils. Dies mindert den Wärmeübergang zwischen der Außen- und der Innenseite der Rahmenprofil-Baugruppe zusätzlich. Die nach Anspruch 2 bevorzugt vorgesehene Mehrzahl von Profilkammern führt zu einer zusätzlich erhöhten Effizienz der Wärmedämmung durch die Profilkammern.

Eine Ausgestaltung nach Anspruch 3 weist eine zusätzlich verbesserte Dämmwirkung auf. Das Dämmmaterial kann insbesondere in die mindestens eine Profilkammer eingespritzt werden.

Eine Ausgestaltung nach Anspruch 4 führt zur Möglichkeit einer stufenlosen Vorgabe eines Eckwinkels der Rahmenprofil-Baugruppe.

Ein nach Anspruch 5 versetztes Armierungsprofil schafft die Möglichkeit einer verbesserten Wärmedämmung zwischen dem Armierungsprofil und der Innenseite des Eck-Verbindungsprofils, da dann dort mehr Platz zur Verfügung steht. Das Armierungsprofil kann hierbei zylindrisch oder auch rechteckig sein. Die Längs-Rohrachse des Armierungsprofils ist dessen zentrale Symmetrieachse. Bei einem Rechteck ist dies die Schnittlinie zwischen den Spiegel-Symmetrieachsen. Bei einem Zylinder ist dies die zentrale Rotations-Symmetrieachse.

Eine Dämmzone nach Anspruch 6 sichert auch bei verschiedenen Eckwinkel-Orientierungen der Rahmenprofile zueinander eine gute Wärmedämmung des Eck-Verbindungsprofils.

Ein Monoprofil nach Anspruch 7 weist Vorteile bei der Montage der Rahmenprofil-Baugruppe auf, da die Anzahl der Einzelteile dann reduziert ist. Alternativ kann auch ein mehrteiliges Verbindungsprofil eingesetzt werden.

Ein Ausführungsbeispiel der Erfindung wird nachfolgend anhand der Zeichnung näher erläutert. In dieser zeigen:
- Fig. 1: eine Rahmenprofil-Baugruppe mit zwei Rahmenprofilen und einem diese verbindenden Eck-Verbindungsprofil, wobei die Rahmenprofile zueinander in einem 90°-Eckwinkel festgelegt sind; und
- Fig. 2: die Rahmenprofil-Baugruppe nach Fig. 1, wobei die Rahmenprofile zueinander in einem 135°-Eckwinkel festgelegt sind.

Eine Rahmenprofil-Baugruppe 1 nach den Fig. 1 und 2 ist Bestandteil einer Erker- oder Wintergartenkonstruktion mit einer Außenseite 2 und einer Innenseite 3. Die Rahmenprofil-Baugruppe 1 weist ein erstes Rahmenprofil 4 und ein zweites Rahmenprofil 5 auf. Die Rahmenprofile 4, 5 tragen jeweils eine in Fig. 1 nur zum Teil dargestellte Verglasung. Die Rahmenprofile 4, 5 aus Kunststoff sind mit einem Eck-Verbindungsprofil 6 über Eck miteinander verbunden. Das Eck-Verbindungsprofil 6 ist als Monoprofil, also als einteiliges Kunststoffprofil, ausgebildet. Der Eckwinkel beträgt bei der Rahmenprofil-Baugruppe 1 nach Fig. 1 90°. Dieser Eckwinkel wird in der Zeichenebene der Fig. 1 aufgespannt. Der Bereich des Eckwinkels wird nachfolgend auch als Innen-Eckbereich bezeichnet.

Senkrecht zur Zeichenebene der Fig. 1 hat das Eck-Verbindungsprofil ein inneres, hohlzylindrisches rohrförmiges Armierungsprofil 7. Dieses ist zwischen Halterippen 8 in einer im Querschnitt der Fig. 1 achteckigen Armierungskammer 9 angeordnet.

Eine Außenwand 10 des Eck-Verbindungsprofils 6 weist benachbart zum Rahmenprofil 4 zueinander parallele Wandabschnitte 11, 12 auf, die in einen teilzylindrischen konvexen Außenwandabschnitt 13 derart übergehen, dass die Außenwand 10 im Querschnitt der Fig. 1 insgesamt an den Buchstaben P erinnert. Die Rahmenprofile 4, 5 haben eine Profilstärke von etwa 70 mm. Der teilzylindrische Außenwandabschnitt 13 hat einen Durchmesser von etwa 90 mm.

Eine zentrale Längs-Rohrachse 14 des Armierungsprofils 7 ist zu einer Rotations-Symmetrieachse 15 des teilzylindrischen Außenwandabschnitts 13 zur Außenseite 2 hin versetzt. Zwischen der Armierungskammer 9 und der Außenwand 10 ist eine Mehrzahl von die Armierungskammer 9 umgebenden Profilkammern 16 angeordnet, die gemeinsam eine Dämmzone 17 bilden. Aufgrund des angesprochenen Versatzes der Längs-Rohrachse 14 zur Rotations-Symmetrieachse 15 ist die Dämmzone 17 zur Innenseite 3 hin stärker als zur Außenseite 2 hin. Zur Außenseite 2 hin ist die Dämmzone 17 in mehrere nebeneinander liegende Profilkammern 16a unterteilt, die voneinander durch radial verlaufende Zwischenwände 18 getrennt sind. Insgesamt liegen drei Profilkammern 16a vor.

Dort, wo das Eck-Verbindungsprofil 6 an die Rahmenprofile 4, 5 angrenzt und im Innen-Eckbereich weist die Dämmzone 17 mehrere Reihen von Profilkammern 16b auf, die mit einer Ausnahme durch in Fig.1 horizontal und vertikal verlaufende Trennwände 19 voneinander getrennt sind. Lediglich eine dieser Trennwände 19, die Trennwand 19a, die in der Darstellung des Eck-Verbindungsprofils 6 der Fig. 1 rechts oben angeordnet ist, verläuft schräg und im wesentlichen parallel zur hierzu benachbarten Armierungskammerwand und bildet daher die angesprochene Ausnahme. Die mehrreihige Anordnung der Profilkammern führt dazu, dass zwischen der Armierungskammer 9 und der Innenseite 3 eine Mehrzahl von Profilkammern 16b hintereinander angeordnet ist.

Eine in Fig. 1 untere Stirnwand 20 des Eck-Verbindungsprofils 6, die ein Teil der Außenwand 10 ist, ist über eine Rasteinrichtung 21, die eine Mehrzahl von Rasthaken 22 aufweist, mit dem ersten Rahmenprofil 4 verbunden. Eine äußere Begrenzungswand 23 des Rahmenprofils 4 fluchtet mit dem äußeren Wandabschnitt 11 des Eck-Verbindungsprofils 6. Eine innere Begrenzungswand 24 des ersten Rahmenprofils 4 fluchtet mit dem inneren Wandabschnitt 12 des Eck-Verbindungsprofils 6.

Das zweite Rahmenprofil 5 liegt am teilzylindrischen Außenwandabschnitt 13 des Eck-Verbindungsprofils 6 über eine hierzu komplementär geformte konkave und ebenfalls teilzylindrische Außenwand 25 des zweiten Rahmenprofils 5 an. Aufgrund der zueinander komplementären teilzylindrischen Gestaltung der aneinander anliegenden Außenwandabschnitte 13, 25 kann das Rahmenprofil 5 am Eck-Verbindungsprofil 6 in einer von einer Mehrzahl vorgebbarer Orientierungen, die sich durch den Eckwinkel zwischen den von den Rahmenprofilen 4, 5 vorgegebenen Rahmenebenen voneinander unterscheiden, festgelegt sein. Dieser Eckwinkel ist bei der Ausführung nach Fig. 1 90°.

Die teilzylindrische konkave Außenwand 25 des zweiten Rahmenprofils 5 ist Teil eines A-dapterprofils 26 des zweiten Rahmenprofils 5, welches zwischen dem Eck-Verbindungsprofil 6 und dem weiteren zweiten Rahmenprofil 5, welches in seinem Aufbau zum ersten Rahmenprofil 4 identisch ist, angeordnet ist. Das Adapterprofil 26 und das zweite Rahmenprofil 5 sind miteinander über eine Rasteinrichtung 27 verbunden, die zur Rasteinrichtung 21 zwischen dem ersten Rahmenprofil 4 und dem Eck-Verbindungsprofil 6 baugleich ist.

Aufgrund der angenäherten P-Form des Querschnitts des Eck-Verbindungsprofils 6 und der Tatsache, dass der Durchmesser des teilzylindrischen Außenwandabschnitts 13 größer ist als die Profilstärke der Rahmenprofile 4, 5, steht die Dämmzone 17 mit Teilen der Profilkammern 16b zur Innenseite 3 hin über die inneren Begrenzungswände 24 der Rahmenprofile 4, 5 in einem angenähert kreissektorförmigem Überstandsbereich 28 mit Sektorwinkel 90° über, der in Fig. 1 durch gestrichelte Begrenzungslinien angedeutet ist.

Zur Festlegung des zweiten Rahmenprofils 5 am Eck-Verbindungsprofil 6 in der vorgegebenen Eckwinkel-Orientierung wird das zweite Rahmenprofil 5 von einer inneren Armierungskammer 29 des zweiten Rahmenprofils 5 her mit einer nicht dargestellten Schraube festgelegt, welche das Adapterprofil 26 und die Dämmzone 17 durchdringt, und in das Armierungsprofil 7 des Eck-Verbindungsprofils 6 eingreift.

Fig. 2 zeigt die Rahmenprofil-Baugruppe 1, bei der die Rahmenprofile 4, 5 zueinander in einer Eckwinkel-Orientierung mit einem Eckwinkel von 135° angeordnet und festgelegt sind. Der Anlagebereich der konkaven Außenwand 25 des zweiten Rahmenprofils 5 ist bei der Orientierung nach Fig. 2 gegenüber der Orientierung nach Fig. 1 auf dem konvexen Außenwandabschnitt 13 entgegen dem Uhrzeigersinn um 45° verlagert. Im Innen-Eckbereich liegen auch bei dieser Orientierung der Rahmenprofile 4, 5 zueinander mehrere Profilkammern 16b hintereinander angeordnet vor. Der Überstandsbereich 28 hat sich gegenüber dem Überstandsbereich 28 nach Fig. 1 zu einem angenähert kreissektorförmigen Bereich mit Sektorwinkel 135° vergrößert, wie in Fig. 2 gestrichelt angedeutet.

Die Profilkammern 16 können bei alternativen Ausgestaltungen von Rahmenprofil-Baugruppen auch mit einem Dämmmaterial gefüllt sein. Hierbei kann es sich zum Beispiel um Polyurethan (PUR) handeln. Als Dämmmaterial kann auch Styropor eingesetzt sein.

Die beschriebenen Rahmenprofil-Baugruppen 1 sind nach DIN 4108-2 tauwasserfrei.

## Patentansprüche

1. Rahmenprofil-Baugruppe (1)
- mit einer Außen- (2) und einer Innenseite (3),
- mit einem ersten (4) und einem zweiten (5) Rahmenprofil,
- mit einem Verbindungsprofil (6), welches die beiden Rahmenprofile (4, 5) über Eck miteinander verbindet,
- wobei das Verbindungsprofil (6) zumindest im Verbindungsbereich zu einem (5) der beiden Rahmenprofile (4, 5) derart ausgeformt ist, dass dieses Rahmenprofil (5) am Verbindungsprofil (6) in einer von einer Mehrzahl vorgebbarer Orientierungen, die sich durch den Eckwinkel zwischen den von den Rahmenprofilen (4, 5) vorgegebenen Rahmenebenen voneinander unterscheiden, festgelegt ist,
**dadurch gekennzeichnet, dass** das Verbindungsprofil (6) in einem Innen-Eckbereich von diesem mindestens eine Profilkammer (16b) aufweist, die zumindest teilweise zur Innenseite (3) hin über Innenwände (24) der Rahmenprofile (4, 5) übersteht.

2. Rahmenprofil-Baugruppe nach Anspruch 1, **gekennzeichnet durch** eine Mehrzahl von Profilkammern (16b) im Innen-Eckbereich, die insbesondere so angeordnet sind, dass zwischen einer Armierungskammer (9) des Verbindungsprofils (6) und der Innenseite (3) eine Mehrzahl von Profilkammern (16b) hintereinander angeordnet ist.

3. Rahmenprofil-Baugruppe nach Anspruch 1 oder 2, **dadurch gekennzeichnet, dass** mindestens eine Profilkammer (16) mit Dämmmaterial gefüllt ist.

4. Rahmenprofil-Baugruppe nach einem der Ansprüche 1 bis 3,
**dadurch gekennzeichnet, dass** das Verbindungsprofil (6) eine teilzylindrische konvexe Außenwand (10) aufweist, welche im Verbindungsbereich mit dem vorgegeben orientierten Rahmenprofil (5) an diesem über eine komplementär konkave teilzylindrische Außenwand (25) des vorgegeben orientierten Rahmenprofils (5) anliegt.

5. Rahmenprofil-Baugruppe nach Anspruch 4, **dadurch gekennzeichnet, dass** das Verbindungsprofil (6) ein inneres rohrförmiges Armierungsprofil (7) aufweist, dessen zentrale Längsrohrachse (14) zur Rotations-Symmetrieachse (15) der teilzylindrischen Außenwand (10) des Verbindungsprofils (6) hin versetzt angeordnet ist.

6. Rahmenprofil-Baugruppe nach Anspruch 4, **dadurch gekennzeichnet, dass** das Verbindungsprofil (6) ein inneres rohrförmiges Armierungsprofil (7) aufweist, dessen zentrale Längsrohrachse (14) zur Rotations-Symmetrieachse (15) der teilzylindrischen Außenwand (10) des Verbindungsprofils (6) zur Außenseite (2) hin versetzt angeordnet ist.

7. Rahmenprofil-Baugruppe nach einem der Ansprüche 1 bis 6 **gekennzeichnet durch** eine Mehrzahl von Profilkammern (16), die gemeinsam eine Dämmzone (17) zwischen einer ein Armierungsprofil (7) enthaltenden Armierungskammer (9) und einer Außenwand (10) des Verbindungsprofils (6) bilden.

8. Rahmenprofil-Baugruppe nach einem der Ansprüche 1 bis 7,
**dadurch gekennzeichnet, dass** das Verbindungsprofil (6) als Monoprofil ausgebildet ist.

## Claims

1. Frame profile assembly (1)
- with an outer side (2) and an inner side (3),
- with a first frame profile (4) and a second frame profile (5),
- with a connecting profile (6) which interconnects the two frame profiles (4, 5) across a corner,
- wherein the connecting profile (6) is formed, at least in the region of connection to one (5) of the two frame profiles (4, 5), in such a way that this frame profile (5) is fastened to the connecting profile (6) in one of a plurality of predeterminable orientations which differ from one another in terms of the corner angle between the frame planes predetermined by the frame profiles (4, 5),
**characterized in that** the connecting profile (6) is provided in an inner corner region thereof with at least one profile chamber (16b) which at least partially projects towards the inner side (3) beyond inner walls (24) of the frame profiles (4, 5).

2. Frame profile assembly according to Claim 1, **characterized by** a plurality of profile chambers (16b) in the inner corner region which are particularly arranged in such a way that a plurality of profile chambers (16b) are arranged one behind the other between a reinforcing chamber (9) of the connecting profile (6) and the inner side (3).

3. Frame profile assembly according to Claim 1 or 2, **characterized in that** at least one profile chamber (16) is filled with insulating material.

4. Frame profile assembly according to one of Claims 1 to 3, **characterized in that** the connecting profile (6) has a partially cylindrical convex outer wall (10) which bears, in the region of connection to the frame profile (5) of predetermined orientation, against this profile via a complementarily concave partially cylindrical outer wall (25) of the frame profile (5) of predetermined orientation.

5. Frame profile assembly according to Claim 4, **characterized in that** the connecting profile (6) comprises an inner tubular reinforcing profile (7) whose central longitudinal tube axis (14) is offset with respect to the rotational symmetry axis (15) of the partially cylindrical outer wall (10) of the connecting profile (6).

6. Frame profile assembly according to Claim 4, **characterized in that** the connecting profile (6) comprises an inner tubular reinforcing profile (7) whose central longitudinal tube axis (14) is offset towards the outer side (2) with respect to the rotational symmetry axis (15) of the partially cylindrical outer wall (10) of the connecting profile (6).

7. Frame profile assembly according to one of Claims 1 to 6, **characterized by** a plurality of profile chambers (16) which jointly form an insulating zone (17) between a reinforcing chamber (9), which contains a reinforcing profile (7), and an outer wall (10) of the connecting profile (6).

8. Frame profile assembly according to one of Claims 1 to 7, **characterized in that** the connecting profile (6) is designed as a monoprofile.

## Revendications

1. Module pour cadres profilés (1)
- avec un côté extérieur (2) et un côté intérieur (3),
- avec un premier (4) et un deuxième (5) cadre profilé,
- avec un profilé de connexion (6) qui relie entre eux par les coins les deux cadres profilés (4, 5),
- le profilé de connexion (6) étant formé au moins dans la région de connexion à l'un (5) des deux cadres profilés (4, 5) de telle sorte que ce cadre profilé (5) soit fixé au profilé de connexion (6) dans une parmi une pluralité d'orientation prédéfinissables qui se distinguent les unes des autres par l'angle de coin entre les plans de cadre prédéfinis par les cadres profilés (4, 5),
**caractérisé en ce que** le profilé de connexion (6) présente, dans une de ses régions de coin interne, au moins une chambre profilée (16b) qui fait saillie au moins en partie vers le côté intérieur (3) au-delà des parois internes (24) des cadres profilés (4, 5).

2. Module pour cadres profilés selon la revendication 1, **caractérisé par** une pluralité de chambres profilées (16b) dans la région de coin interne, qui sont disposées notamment de telle sorte qu'une pluralité de chambres profilées (16b) soient disposées les unes derrière les autres entre une chambre de blindage (9) du profilé de connexion (6) et le côté intérieur (3).

3. Module pour cadres profilés selon la revendication 1 ou 2, **caractérisé en ce qu'**au moins une chambre profilée (16) est remplie de matériau d'amortissement.

4. Module pour cadres profilés selon l'une quelconque des revendications 1 à 3, **caractérisé en ce que** le profilé de connexion (6) présente une paroi extérieure convexe partiellement cylindrique (10) qui s'applique dans la région de connexion avec le cadre profilé (5) orienté de manière prédéfinie contre celui-ci par le biais d'une paroi extérieure concave partiellement cylindrique complémentaire (25) du cadre profilé (5) orienté de manière prédéfinie.

5. Module pour cadres profilés selon la revendication 4, **caractérisé en ce que** le profilé de connexion (6) présente un profilé de blindage tubulaire interne (7) dont l'axe tubulaire longitudinal central (14) est disposé de manière décalée par rapport à l'axe de symétrie de révolution (15) de la paroi extérieure partiellement cylindrique (10) du profilé de connexion (6).

6. Module pour cadres profilés selon la revendication 4, **caractérisé en ce que** le profilé de connexion (6) présente un profilé de blindage tubulaire interne (7) dont l'axe tubulaire longitudinal central (14) est disposé de manière décalée par rapport à l'axe de symétrie de révolution (15) de la paroi extérieure partiellement cylindrique (10) du profilé de connexion (6) vers le côté extérieur (2).

7. Module pour cadres profilés selon l'une quelconque des revendications 1 à 6, **caractérisé par** une pluralité de chambres profilées (16) qui forment ensemble une zone d'amortissement (17) entre une chambre de blindage (9) contenant un profilé de blindage (7) et une paroi extérieure (10) du profilé de connexion (6).

8. Module pour cadres profilés selon l'une quelconque des revendications 1 à 7, **caractérisé en ce que** le profilé de connexion (6) est réalisé sous forme de mono-profilé.
